# FASCICULE DE BREVET EUROPEEN

(11) **EP 3 086 044 B1**
(45) Date de publication et mention de la délivrance du brevet: **05.08.2020**
(21) Numéro de dépôt: 16165786.1
(22) Date de dépôt: 18.04.2016
(51) Int. Cl.: F24C 14/02, F24C 15/20

(54) **APPAREIL DE CUISSON METTANT EN OEUVRE UN CYCLE DE NETTOYAGE PAR PYROLYSE ET PROCÉDÉ DE NETTOYAGE CORRESPONDANT**
KOCHGERAT, DAS EINEN PYROLYTISCHEN REINIGUNGSZYKLUS DURCHFÜHRT UND ENTSPRECHENDES REINIGUNGSVERFAHREN
COOKING APPARATUS PERFORMING A PYROLYTIC CLEANING CYCLE AND CORRESPONDING CLEANING METHOD

(30) Priorité: 21.04.2015 FR 1553555
(43) Date de publication de la demande: 26.10.2016
(73) Titulaire: Groupe Brandt, 92500 Rueil-Malmaison (FR)
(72) Inventeur: BOUIRDENE, Abdelaâziz, 85000 LA ROCHE SUR YON (FR); GRAPAIN, Laurent, 45140 SAINT-JEAN-DE-LA-RUELLE (FR); RAIMOND, Sylvain, 45190 TAVERS (FR); RAMDANE, Valérie, 45160 OLIVET (FR)
(74) Mandataire: Santarelli

(56) Documents cités:
- EP-A2- 0 878 667
- DE-A1- 3 700 136
- FR-A1- 2 673 268
- US-A- 5 286 943
- US-B1- 6 232 584

## Description

La présente invention concerne un appareil de cuisson comportant une cavité, tel qu'un four de cuisson, mettant en œuvre un cycle de nettoyage par pyrolyse.

L'invention concerne également un procédé de nettoyage par pyrolyse.

Lors de la mise en œuvre d'un cycle de nettoyage par pyrolyse, la température dans la cavité augmente progressivement depuis une température initiale, en général la température ambiante, jusqu'à une température, nommée température de pyrolyse. Une fois que la cavité atteint la température de pyrolyse, la température est maintenue pendant une période de temps prédéterminée afin de détruire les graisses et les salissures déposées sur des parois formant la cavité.

Ainsi, le cycle de pyrolyse comporte une première phase dans laquelle la température de la cavité augmente depuis la température initiale jusqu'à la température de pyrolyse (en général une température entre 480°C et 500°C) selon une courbe de température représentative de l'évolution de la température dans le temps et une seconde phase dans laquelle la cavité est maintenue à la température de pyrolyse.

Un même appareil de cuisson peut mettre en œuvre des cycles de nettoyage par pyrolyse ayant des durées différentes, en fonction par exemple d'une sélection réalisée par un utilisateur.

Le temps nécessaire pour la mise en œuvre d'un cycle de nettoyage par pyrolyse est préfixé.

A titre illustratif, un cycle de nettoyage par pyrolyse a une durée approximative de 90 à 150 minutes.

Dans ces cycles de nettoyage par pyrolyse de durée différente, la durée de la première phase est égale pour tous les cycles et la seconde phase varie en fonction du cycle de nettoyage par pyrolyse mis en œuvre, généralement en fonction du degré de salissure de la cavité.

Le document EP 0 632 232 divulgue un four mettant en œuvre un cycle de nettoyage par pyrolyse.

Dans ce document, le cycle de nettoyage par pyrolyse est mis en œuvre à la suite d'un cycle de cuisson afin de tirer bénéfice de l'inertie thermique de la cavité se trouvant à une température élevée par rapport à la température ambiante.

Naturellement, lorsque le cycle de nettoyage par pyrolyse est mis en œuvre à la suite d'un cycle de cuisson, le temps nécessaire pour que la cavité atteigne la température de pyrolyse est plus court que lorsque le cycle de nettoyage par pyrolyse débute avec la cavité à température ambiante.

Les documents EP 0878667 A2, US 6232584 B1, DE 3700136 A1 et US 5286943 dévoilent par ailleurs des appareils de cuisson comprenant différentes formes d'optimisation du cycle de nettoyage par pyrolyse.

La présente invention a pour but d'optimiser davantage la durée d'un cycle de nettoyage par pyrolyse tout en obtenant un bon résultat de nettoyage.

A cet effet, l'invention vise, selon un premier aspect, un appareil de cuisson comportant une cavité et des moyens de mise en œuvre d'un cycle de nettoyage par pyrolyse dans lequel la température de la cavité augmente depuis une température initiale jusqu'à une température de pyrolyse, la montée de température dans le temps étant mise en œuvre selon une première courbe de température, représentative de l'évolution de la température dans le temps.

Selon l'invention, les moyens de mise en œuvre d'un cycle de pyrolyse comportent des moyens de vérification de la mise en œuvre préalable d'un cycle de cuisson comportant des moyens de détermination de la période de temps écoulée entre la fin d'un cycle de cuisson et le début du cycle de nettoyage par pyrolyse et des moyens de comparaison de la période de temps déterminée avec une période de temps prédéterminée, les moyens de mise en œuvre d'un cycle de pyrolyse comportant en outre des moyens de comparaison pour comparer ladite température initiale à une température prédéterminée, et sont configurés pour mettre en œuvre la montée de température dans le temps selon ladite première courbe de température lorsque la température initiale est inférieure à la température prédéterminée et selon une seconde courbe de température représentative de l'évolution de la température dans le temps lorsqu'un cycle de cuisson a été préalablement mis en œuvre et que la température initiale est supérieure ou sensiblement égale à la température prédéterminée, la seconde courbe de température comprenant au moins une portion sensiblement linéaire correspondant à un intervalle de températures, la portion ayant une pente de valeur supérieure à la valeur de la pente d'une portion de la première courbe de température correspondant à l'intervalle de températures.

Ainsi, lorsque le cycle de nettoyage par pyrolyse est mis en œuvre après la mise en œuvre d'un cycle de cuisson et que la température de la cavité est supérieure à la température prédéterminée, la montée en température est plus rapide. Le cycle de nettoyage par pyrolyse est par conséquent plus court que lorsque le cycle débute avec une cavité inférieure à la température prédéterminée, par exemple la température ambiante.

Par conséquent, lorsqu'un utilisateur commande un cycle de nettoyage par pyrolyse une fois qu'un cycle de cuisson est fini et que la cavité se trouve à une température supérieure à la température prédéterminée, la durée du cycle de pyrolyse est raccourcie.

Ainsi, dans un tel cas, la montée en température dans le temps de la cavité étant plus rapide, la consommation d'énergie est inférieure et l'appareil de cuisson est rendu disponible plus rapidement pour être utilisé.

Par ailleurs, la chaleur est homogène dans l'ensemble de la cavité, en particulier dans les parois entourant la cavité.

En outre, grâce à l'inertie thermique de la cavité, la consommation d'énergie est davantage réduite.

Selon une caractéristique, l'appareil de cuisson comportant un catalyseur pour neutraliser les fumées produites dans la cavité pendant le cycle de nettoyage par pyrolyse, le cycle de nettoyage par pyrolyse comporte une première partie dans laquelle la température de la cavité augmente depuis la température initiale jusqu'à une température d'activation du catalyseur, et une seconde partie dans laquelle la température augmente depuis la température d'activation du catalyseur jusqu'à la température de pyrolyse, ledit intervalle de températures correspondant sensiblement à la seconde partie du cycle de nettoyage par pyrolyse.

Ainsi, la montée rapide de température de la cavité est mise en œuvre une fois que le catalyseur est activé, les odeurs et les fumées produites dans la cavité du four étant neutralisées.

En outre, l'émail recouvrant les parois formant la cavité étant déjà chaud, il est possible de monter la température dans la cavité rapidement sans risque de casse de l'émail.

Selon une autre caractéristique, l'appareil de cuisson comporte un ventilateur d'extraction pour extraire les fumées produites dans la cavité pendant le cycle de nettoyage par pyrolyse, et des moyens de commande du ventilateur d'extraction configurés pour commander en fonctionnement le ventilateur d'extraction à une vitesse de rotation, la vitesse de rotation du ventilateur d'extraction étant fonction de la température de la cavité.

Avantageusement, les moyens de commande du ventilateur d'extraction sont configurés pour mettre en fonctionnement le ventilateur d'extraction à une vitesse minimale de rotation lorsque la cavité se trouve à la température initiale et pour augmenter la vitesse de rotation du ventilateur d'extraction lorsque la température de la cavité augmente.

Ainsi, l'extraction des fumées provenant des graisses brulées lors de la pyrolyse est diminuée en début du cycle de nettoyage par pyrolyse. En début du cycle de nettoyage par pyrolyse, le catalyseur n'est pas activé et les fumées ne sont pas neutralisées. Par conséquent, grâce à cette fonctionnalité, le ventilateur d'extraction débute son fonctionnement à une vitesse de rotation réduite afin de diminuer l'extraction de fumées en attendant que le catalyseur soit actif pour pouvoir neutraliser les odeurs et les fumées.

En outre, dans un cas d'une mise en œuvre d'un cycle de nettoyage par pyrolyse à la suite d'un cycle de cuisson, l'extraction de fumées désagréables engendrées par la vaporisation des graisses qui ont déjà été chauffées pendant le cycle de cuisson sont évitées.

Selon une caractéristique, les moyens de mise en œuvre d'un cycle de nettoyage par pyrolyse comportent des moyens de chauffage configurés de façon à ce que la température de la cavité augmente selon la première courbe de température ou selon la seconde courbe de température.

Selon l'invention, les moyens de mise en œuvre du cycle de nettoyage par pyrolyse comportent des moyens de vérification de la mise en œuvre préalable d'un cycle de cuisson et des moyens de comparaison pour comparer la température initiale à la température prédéterminée.

Dans un mode de réalisation, la température prédéterminée est sensiblement égale à 100°C.

Lorsque la température initiale présente une valeur sensiblement supérieure à 100°C ou égale à 100°C, et qu'un cycle préalable de cuisson a conféré une inertie thermique aux parois de la cavité, le risque de casse de l'émail recouvrant les parois de la cavité lors d'une montée rapide de la température de la cavité est minimisé.

Selon une autre caractéristique, les moyens de vérification de la mise en œuvre préalable d'un cycle de cuisson comportent des moyens de comparaison pour comparer une température de cuisson à une température de cuisson prédéterminée.

Dans un mode de réalisation, les moyens de mise en œuvre d'un cycle de nettoyage par pyrolyse peuvent mettre en œuvre la montée de température selon la seconde courbe de température lorsque la température de cuisson est supérieure ou sensiblement égale à la température de cuisson prédéterminée.

Selon une caractéristique, les moyens de vérification de la mise en œuvre préalable d'un cycle de cuisson comportent des moyens de comparaison d'un temps de cuisson dudit cycle de cuisson avec un temps de cuisson prédéterminé.

Dans un mode de réalisation, les moyens de mise en œuvre d'un cycle de nettoyage par pyrolyse peuvent mettre en œuvre la montée de température dans le temps selon la seconde courbe lorsqu'un temps de cuisson est supérieur ou égal à un temps de cuisson prédéterminé.

Selon l'invention, les moyens de mise en œuvre du cycle de nettoyage par pyrolyse comportent des moyens de détermination de la période de temps écoulé entre la fin dudit au moins un cycle de cuisson et le début du cycle de nettoyage par pyrolyse et des moyens de comparaison de la période de temps déterminée avec une période de temps prédéterminé.

L'appareil de cuisson comporte ainsi des moyens configurés pour vérifier si la température de la cavité, ainsi que des parois qui l'entourent se trouvent à une température homogène et suffisamment élevée pour que la montée de température puisse être mise en œuvre selon la seconde courbe de température sans risque de casse de l'email des parois entourant la cavité.

Dans un mode de réalisation, les moyens de mise en œuvre d'un cycle de nettoyage par pyrolyse mettent en œuvre la montée de température selon la seconde courbe de température lorsque la période de temps écoulée entre la fin dudit au moins un cycle de cuisson et le début du cycle de nettoyage par pyrolyse est inférieure ou sensiblement égale à une période prédéterminée.

Dans un mode de réalisation, l'appareil de cuisson est un four de cuisson.

La présente invention concerne, un procédé de nettoyage par pyrolyse pour un appareil de cuisson comportant une cavité et mettant en œuvre un cycle de nettoyage par pyrolyse dans lequel la température de la cavité augmente depuis une température initiale jusqu'à une température de pyrolyse, la montée de température dans le temps étant mise en œuvre selon une première courbe de température représentative de l'évolution de la température dans le temps.

Selon l'invention, le procédé de nettoyage par pyrolyse comporte la vérification de la mise en œuvre préalable d'un cycle de cuisson et la comparaison de la température initiale à une température prédéterminée, la vérification comportant une étape de détermination de la période de temps écoulée entre la fin d'un cycle de cuisson et le début du cycle de nettoyage par pyrolyse, et une étape de comparaison de la période de temps écoulée déterminée avec une période de temps prédéterminée, la montée de température dans le temps étant mise en œuvre selon ladite première courbe de température lorsque la température initiale est inférieure à la température prédéterminée et selon une seconde courbe de température représentative de l'évolution de la température dans le temps lorsqu'un cycle de cuisson a été préalablement mis en œuvre et que la température initiale est supérieure ou sensiblement égale à la température prédéterminée, la seconde courbe de température comprenant au moins une portion sensiblement linéaire correspondant à un intervalle de températures, la portion ayant une pente de valeur supérieure à la valeur de la pente d'une portion de la première courbe de température correspondant à l'intervalle de températures.

Selon une caractéristique, le cycle de nettoyage par pyrolyse comporte une première partie dans laquelle la température de la cavité augmente depuis la température initiale jusqu'à une température d'activation d'un catalyseur neutralisant les fumées produites dans la cavité pendant le cycle de nettoyage par pyrolyse, et une seconde partie dans laquelle la température augmente depuis la température d'activation du catalyseur jusqu'à la température de pyrolyse, l'intervalle de températures correspondant sensiblement à la seconde partie du cycle de nettoyage par pyrolyse.

Selon une autre caractéristique, le procédé de nettoyage par pyrolyse comporte la commande d'un ventilateur d'extraction des fumées produites dans la cavité pendant le cycle de nettoyage par pyrolyse, à une vitesse de rotation étant fonction de la température de la cavité.

En pratique, la commande du ventilateur d'extraction comporte la mise en fonctionnement du ventilateur d'extraction à une vitesse minimale de rotation lorsque la cavité se trouve à la température initiale, la vitesse de rotation du ventilateur d'extraction augmentant lorsque la température de la cavité augmente.

Selon une caractéristique, le procédé de nettoyage par pyrolyse comporte la commande en fonctionnement des moyens de chauffage pendant une période de temps prédéterminée et à une puissance prédéterminée de façon à ce que la température de la cavité augmente selon la première courbe de température ou la seconde courbe de température.

Selon l'invention, le procédé de nettoyage par pyrolyse comporte la vérification de la mise en œuvre préalable d'un cycle de cuisson et la comparaison de la température initiale à la température prédéterminée.

Selon une autre caractéristique, la montée de température dans le temps peut être mise en œuvre selon la seconde courbe de température lorsque ladite période de temps déterminée est inférieure à une période prédéterminée.

Selon une autre caractéristique, la vérification de la mise en œuvre préalable d'un cycle de cuisson comporte la comparaison d'une température de cuisson pendant le cycle de cuisson préalable à une température de cuisson prédéterminée.

Dans un mode de réalisation, la montée de température dans le temps peut être mise en œuvre selon la seconde courbe de température lorsque la température de cuisson est supérieure ou sensiblement égale à la température de cuisson prédéterminée.

Selon une caractéristique, la vérification de la mise en œuvre préalable d'un cycle de cuisson comporte la détermination du temps de cuisson du cycle de cuisson, et la comparaison du temps de cuisson déterminé avec un temps de cuisson prédéterminé.

Dans un mode de réalisation, la montée de température peut être mise en œuvre selon la seconde courbe de température lorsque le temps de cuisson est supérieur ou sensiblement égal à un temps de cuisson prédéterminé.

Selon une caractéristique, la température de cuisson prédéterminée est sensiblement égale à 140°.

Selon une autre caractéristique, plusieurs cycles de cuisson ont été préalablement mis en œuvre, chaque cycle de cuisson ayant un temps de cuisson partiel associé, lesdits temps de cuisson correspondant à la somme desdits plusieurs temps de cuisson partiels lorsque la température de la cavité est supérieure à la température prédéterminée entre la mise en œuvre des cycles de cuisson.

Le procédé de nettoyage par pyrolyse présente des caractéristiques et avantages analogues à ceux décrits précédemment en relation avec l'appareil de cuisson.

D'autres particularités et avantages de l'invention apparaîtront encore dans la description ci-après.

Aux dessins annexés, donnés à titre d'exemples non limitatifs :
- la figure 1 est un schéma représentant un four de cuisson selon un mode de réalisation de l'invention ;
- la figure 2 illustre des courbes de température mises en œuvre dans un appareil de cuisson conforme à l'invention ; et
- la figure 3 illustre le procédé de nettoyage par pyrolyse selon un mode de réalisation.

La présente invention trouve son application dans un appareil de cuisson comportant une cavité, tel qu'un four de cuisson ou une cuisinière.

La figure 1 illustre un schéma de profil d'un four de cuisson 1 ayant une fonctionnalité de nettoyage par pyrolyse.

Le four de cuisson 1 comporte une cavité 2 formée par un ensemble de parois 2a, 2b, 2c, ainsi que par la porte 3 du four de cuisson.

L'ensemble de parois 2a, 2b, 2c ainsi que la porte 3 du four de cuisson 1 formant la cavité 2, constituent le moufle du four de cuisson 1.

Sur la figure 1, seulement une paroi supérieure 2a, une paroi postérieure 2b opposée à la porte 3 et une paroi inférieure 2c sont visibles.

Le four de cuisson 1 comporte en outre un catalyseur 4 ayant comme fonctionnalité de neutraliser des fumées et des odeurs produites dans la cavité 2 pendant le cycle de nettoyage par pyrolyse. Le catalyseur 4 est situé dans ce mode de réalisation sur la paroi supérieure 2a.

Un ventilateur d'extraction 6 est placé dans un conduit d'évacuation 5. Le ventilateur d'extraction 6 permet d'extraire les fumées produites dans la cavité 2 pendant le cycle de nettoyage par pyrolyse. Le conduit d'évacuation 5 relie l'intérieur du four de cuisson 1, en particulier la cavité 2, avec l'extérieur.

Dans l'exemple de réalisation illustré par la figure 1, le ventilateur d'extraction 6 permet en outre le refroidissement de certaines parties du four de cuisson 1, assurant notamment le refroidissement de la porte 3, ainsi que de la carte électronique (non représentée) comportant notamment des circuits électriques configurés pour gérer le fonctionnement du four de cuisson 1.

L'extraction des fumées générées pendant le cycle de nettoyage par pyrolyse est réalisée par effet venturi. Ainsi, lors du passage de l'air de refroidissement de la porte 3 dans le conduit 5a, le mouvement d'air aspire les fumées issues du catalyseur 4.

Lorsqu'un cycle de nettoyage par pyrolyse est mis en œuvre dans le four de cuisson 1, les graisses et les salissures déposées sur les parois 2a, 2b, 2c et la porte 3 brûlent produisant de la fumée et des odeurs.

Les fumées et les odeurs traversent le catalyseur 4 débouchant sur le conduit d'évacuation 5a, et sont ensuite brassées et dirigées par le ventilateur d'extraction 6 vers le conduit d'évacuation 5 qui les conduit à l'extérieur du four de cuisson 1.

Dans l'exemple de réalisation illustrée sur la figure 1, le four de cuisson 1 comprend des moyens de chauffage disposés sur la partie supérieure de la cavité 2 et sur la partie inférieure de la cavité 2.

Ces moyens de chauffage comportent dans un exemple de réalisation une résistance haute 7a et une résistance basse 7b.

Dans cet exemple de réalisation, la résistance haute 7a est située à l'intérieur de la cavité 2 et la résistance basse 7b est située à l'extérieur de la cavité 2. Cette résistance basse 7b chauffe la paroi inférieure 2c.

La résistance haute 7a et la résistance basse 7b sont utilisées afin de chauffer la cavité 2 lors des modes de cuisson et lors du cycle de nettoyage par pyrolyse.

Dans cet exemple de réalisation, la résistance haute 7a a une puissance maximale de 2100 watts et la résistance basse 7b a une puissance maximale de 1200 watts.

Le four de cuisson 1 comporte également un ventilateur de brassage 8 placé dans la cavité 2. Ce ventilateur de brassage 8 peut être utilisé lors des modes de cuisson, dits "à chaleur tournante" ou pour certaines phases du cycle de nettoyage par pyrolyse.

Le ventilateur de brassage 8 est ici considéré comme formant partie des moyens de chauffage.

Comme il sera décrit plus loin, les moyens de chauffage 7a, 7b, 8 sont configurés de sorte que la température de la cavité 2 évolue dans le temps selon la première courbe de température *temp1* ou la seconde courbe de température *temp2.*

Le four de cuisson 1 comporte en outre au moins une sonde de température (non représentée sur la figure) pour mesurer la température à l'intérieur du four de cuisson 1.

En général, le four de cuisson 1 comporte une sonde de température située dans la partie supérieure du four de cuisson 1.

A partir de la température mesurée par la sonde de température, il est possible de connaitre la température au centre de la cavité 2 du four de cuisson 1, la température de l'émail sur les parois 2a, 2b, 2c ou la température du catalyseur 4.

Dans l'exemple de réalisation décrit, la température de la cavité 2 se réfère à la température au centre de la cavité 2.

L'appareil de cuisson 1 comporte en outre des moyens de contrôle et de commande (non représentés sur la figure) gérant le fonctionnement de l'appareil de cuisson 1, et en particulier le fonctionnement des moyens utilisés pendant la mise en œuvre d'un cycle de nettoyage par pyrolyse.

La figure 2 représente une première courbe de température *temp1* et une seconde courbe de température *temp2.* Une courbe de température représente l'évolution de la température T de la cavité 2 dans le temps t lors de la mise en œuvre d'un cycle de nettoyage par pyrolyse.

La première courbe de température *temp1* représente une montée de température T dans le temps *t.* Cette courbe de température t*emp1* est suivie lorsque la cavité 2 se trouve à une température inférieure à une température prédéterminée. Dans l'exemple illustré, la température de la cavité 2 est une température ambiante.

La seconde courbe de température *temp2* représente une montée de température T dans le temps *t* lorsqu'un cycle de cuisson a été préalablement mis en œuvre et que lorsque le cycle de nettoyage par pyrolyse débute, la cavité 2 se trouve à une température initiale Tᵢ supérieure à la température prédéterminée. Ici, cette température initiale Tᵢ est d'environ 160°C.

Par exemple, on effectue le nettoyage par pyrolyse après un cycle de cuisson et la température prédéterminée présente une valeur sensiblement égale à 100°C.

La valeur de 100°C a été définie de manière empirique pour que la montée de température du moufle bénéficie d'une bonne inertie thermique en minimisant le risque de casse de l'émail.

Bien entendu, la température prédéterminée pourrait présenter d'autres valeurs.

Un cycle de nettoyage par pyrolyse comprend une première phase A1, A2 dans laquelle la température T de la cavité 2 augmente progressivement depuis une température initiale Tᵢ jusqu'à la température de pyrolyse Tₚ et une deuxième phase B1, B2 dans laquelle la température de pyrolyse Tₚ est maintenue.

Lorsqu'aucun cycle de cuisson n'a pas été mis en œuvre et qu'un cycle de nettoyage par pyrolyse est initié, la température initiale Tᵢ est sensiblement égale à la température ambiante ou température externe du four de cuisson 1.

Cette température ambiante peut ainsi varier dans une plage de valeurs comprise entre 15°C et 35°C et présente une valeur typique de 20°C.

Lorsqu'un cycle de cuisson a été mise en œuvre, la température initiale Tᵢ est bien entendu supérieure à la température ambiante.

En général, la température de pyrolyse Tₚ présente une valeur entre 480° et 500°.

On notera que la première phase A1, A2 du cycle par pyrolyse comporte une première partie A1i-c, A2i-c dans laquelle la température de la cavité 2 augmente depuis la température initiale Tᵢ jusqu'à la température d'activation T_{c} du catalyseur 4, et une seconde partie A1c-p, A2c-p dans laquelle la température de la cavité 2 augmente depuis la température d'activation T_{c} du catalyseur 4 jusqu'à la température de pyrolyse Tₚ.

On entend par température d'activation T_{c} du catalyseur 4, la température à partir de laquelle le catalyseur 4 est suffisamment chaud pour catalyser les fumées produites pendant un cycle de nettoyage par pyrolyse.

La température d'activation T_{c} du catalyseur 4 se situe entre 250°C et 350°C.

On entend par température de pyrolyse Tₚ la température à laquelle il faut maintenir la cavité 2 afin de réaliser efficacement la décomposition des composés organiques.

La température de pyrolyse Tₚ est arbitrairement définie et est supérieure à la température théorique à partir de laquelle débute la réaction de décomposition des composés organiques.

Lorsque la température initiale Tᵢ présente une valeur inférieure à la température prédéterminée, par exemple une température sensiblement égale à la température ambiante, la température de la cavité 2 augmente dans le temps selon la première courbe de température *temp1.*

En effet, comme il sera décrit plus loin, les moyens de chauffage (résistances 7a, 7b et ventilateur de brassage 8) sont configurés de sorte que la température de la cavité 2 augmente selon la première courbe de température *temp1.*

Lorsque la température initiale Tᵢ est supérieure ou sensiblement égale à une température prédéterminée, après qu'un cycle de cuisson ait été mis en œuvre, la température de la cavité 2 augmente depuis la température initiale Tᵢ jusqu'à la température de pyrolyse Tₚ selon la seconde courbe de température *temp2.*

En effet, les moyens de chauffage (résistances 7a, 7b et ventilateur de brassage 8) sont configurés pour que la température de la cavité 2 augmente selon la seconde courbe de température *temp2.*

On notera que lorsqu'un cycle de cuisson a été préalablement mis en œuvre et que la température initiale Tᵢ est inférieure à la température prédéterminée lorsqu'un cycle de nettoyage par pyrolyse est initié, la température de la cavité 2 augmente jusqu'à la température de pyrolyse Tₚ selon la première courbe de température *temp1.*

La seconde courbe de température *temp2* comprend au moins une portion *temp2(1)* sensiblement linéaire correspondant à un intervalle de températures I_{T}.

Dans le mode de réalisation représenté, l'intervalle de températures I_{T} correspond sensiblement aux températures au début et à la fin de la seconde partie A1c-p, A2c-p du cycle de nettoyage par pyrolyse, c'est-à-dire que l'intervalle de températures I_{T} correspond à l'intervalle compris entre la température d'activation T_{c} du catalyseur 4 et la température de pyrolyse Tₚ.

La portion *temp2(1)* de la seconde courbe de température *temp2* présente une pente a2 de valeur supérieure à la valeur de la pente α1 d'une portion *temp1(1)* de la première courbe de température *temp1* correspondant au même intervalle de température I_{T}.

Ainsi, la température de pyrolyse Tₚ est atteinte plus rapidement lorsque la montée de température est mise en œuvre selon la seconde courbe de température *temp2.*

On notera que cette montée rapide en température est mise en œuvre une fois la température d'activation T_{c} du catalyseur 4 atteinte, les odeurs et les fumées produites dans la cavité 2 de l'appareil de cuisson 1 étant ainsi neutralisées.

En outre, l'émail est préservé d'une possible casse.

Par ailleurs, dans un mode de réalisation de la présente invention, le ventilateur d'extraction 6 fonctionne à une vitesse de rotation qui est fonction de la température de la cavité 2.

Le fonctionnement du ventilateur d'extraction 6 est commandé par des moyens de commande (non représentés sur les figures) du ventilateur d'extraction 6.

Le ventilateur d'extraction 6 est mis en fonctionnement à une vitesse minimale de rotation lorsque la cavité 2 se trouve à la température initiale Tᵢ.

Lorsque la température de la cavité 2 augmente, les moyens de commande mettent en fonctionnement le ventilateur d'extraction 6 à une vitesse de rotation supérieure.

Grâce à cette fonctionnalité, l'extraction des odeurs et des fumées provenant des graisses et salissures brûlées en début du cycle de nettoyage par pyrolyse, lorsque le catalyseur 4 n'est pas encore activé (correspondant à la première partie A1i-c, A2i-c de la première phase A1, A2 du cycle de nettoyage par pyrolyse), sont limitées.

En outre, lorsque le cycle de nettoyage par pyrolyse est mis en œuvre à la suite d'un cycle de cuisson, l'extraction des fumées produites par les graisses chauffées pendant le cycle de cuisson est aussi limitée.

Dans un premier mode de réalisation, pendant la première partie A1i-c, A2i-c de la première phase A1, A2 du cycle de nettoyage par pyrolyse, le ventilateur d'extraction 6 fonctionne à une première vitesse de rotation correspondant à la vitesse de rotation minimale, et dans la seconde partie A1c-p, A2c-p de la première phase A1, A2 du cycle de nettoyage par pyrolyse, le ventilateur d'extraction 6 fonctionne à une deuxième vitesse de rotation qui est plus élevée que la vitesse de rotation minimale.

Dans un deuxième mode de réalisation, la vitesse de rotation du ventilateur d'extraction 6 augmente progressivement et proportionnellement à l'augmentation de la température de la cavité 2 depuis la température initiale Tᵢ jusqu'à la température de pyrolyse Tₚ.

Par exemple, la vitesse de rotation du ventilateur d'extraction 6 peut augmenter par paliers ou linéairement.

Dans un mode de réalisation, la vitesse de rotation du ventilateur d'extraction 6 présente une valeur minimale lorsque la température est inférieure à une température prédéfinie, par exemple de valeur sensiblement égale à 200°C.

On notera que le ventilateur d'extraction 6 doit fonctionner à une vitesse minimale afin d'assurer sa fonction de refroidissement.

Ensuite, la vitesse de rotation peut augmenter linéairement lorsque la température augmente entre la première température prédéfinie et la température de pyrolyse Tₚ (environ 500°C).

A titre d'exemple nullement limitatif, lorsque la température de la cavité 2 est de 200°C, la vitesse de rotation du ventilateur d'extraction est de 45% de sa vitesse de rotation maximale et augmente linéairement jusqu'à ce que la cavité 2 présente une température sensiblement inférieure à la température de pyrolyse Tₚ, par exemple de 494°C, la vitesse de rotation est alors de 76% de sa vitesse de rotation maximale.

Ensuite, lorsque la température de la cavité est sensiblement égale à la température de pyrolyse Tₚ, par exemple de 495°C, la vitesse de rotation du ventilateur d'extraction 6 fonctionne à sa vitesse de rotation maximale.

Un mode de réalisation du procédé de nettoyage par pyrolyse mise en œuvre dans un four de cuisson 1 tel que décrit ci-dessus, sera décrit en référence à la figure 3.

Pour la mise en œuvre du procédé de nettoyage par pyrolyse, le four de cuisson 1 comporte en outre des moyens de vérification de la mise en œuvre préalable d'un cycle de cuisson et des moyens de comparaison (non représentés sur les figures) pour comparer la température initiale Tᵢ de la cavité 2 à la température prédéterminée. En particulier, les moyens de vérification de la mise en œuvre préalable d'un cycle de cuisson comportent des moyens de comparaison (non représentés) pour comparer une température de cuisson Tᵤ du cycle de cuisson préalable, à une température de cuisson prédéterminée.

La température de cuisson Tᵤ prédéterminée présente par exemple une valeur de 140°C.

Cette valeur de 140°C correspond à une température minimale des parois 2a, 2b, 2c du moufle et pourrait bien entendu présenter d'autres valeurs.

Le four de cuisson 1 comporte en outre des moyens de mémorisation dans lesquels la température de cuisson Tᵤ dans un cycle de cuisson est stockée.

La température de cuisson Tᵤ mémorisée peut être la température de consigne du cycle de cuisson.

Alternativement, la température de cuisson Tᵤ mémorisée peut être la température mesurée lors du cycle de cuisson.

En outre, les moyens de vérification de la mise en œuvre préalable d'un cycle de cuisson comportent des moyens de détermination du temps de cuisson et des moyens de détermination de la période de temps écoulé entre la fin d'un cycle de cuisson et le début d'un cycle de nettoyage par pyrolyse, ainsi que des moyens de comparaison du temps de cuisson avec un temps de cuisson prédéterminé et des moyens de comparaison de ladite période de temps déterminé avec une période de temps prédéterminée.

Les moyens de comparaison des températures, de détermination des périodes de temps, de détermination du temps de cuisson et de mémorisation de données telles que des températures ou des temps, sont connus de l'homme du métier et ne nécessitent pas d'être décrits ici en détail.

En revenant aux moyens de chauffage, ils sont configurés de façon à ce que la température de la cavité 2 suive dans le temps *t* une courbe de température *temp1, temp2.* Ainsi, la montée de température de la cavité 2 est mise en œuvre selon ladite courbe de température.

Comme indiqué ci-dessus, les moyens de chauffage comportent en particulier la résistance haute 7a, la résistance basse 7b et le ventilateur de brassage 8.

Dans un mode de réalisation, lorsque la température initiale Tᵢ est supérieure ou sensiblement égale à une température prédéterminée (dans l'exemple représenté sur la figure 2, la température initiale Tᵢ présente une valeur de 160°) et que le nettoyage par pyrolyse s'effectue après un cycle de cuisson, les moyens de chauffage 7a, 7b, 8 sont commandés en fonctionnement de sorte que la température dans la cavité 2 augmente dans le temps *t* selon la seconde courbe de température *temp2.*

Dans un exemple de réalisation, pendant la première partie A2i-c de la première phase A2, seulement la résistance haute 7a est alimentée à 83% de sa puissance maximale (ici 1750 watts). Pendant la seconde partie A2c-p de la première phase A2, la résistance haute 7a est alimentée à pleine puissance, c'est-à-dire à 100% de sa puissance (2100 watts dans cet exemple), la résistance basse 7b est alimentée à 80% de sa puissance (ici 960 watts) et le ventilateur de brassage 8 est activé.

Pendant la seconde phase B2 du cycle de nettoyage par pyrolyse, les moyens de commande gérant le fonctionnement du four commandent le maintien de la température de la cavité 2 à la température de pyrolyse Tₚ (par exemple de 492°).

Lorsqu'un utilisateur commande un cycle de nettoyage par pyrolyse et que la température initiale Tᵢ de la cavité 2 est inférieure à la température prédéterminée, indépendamment du fait qu'un cycle de cuisson ait été préalablement mis en œuvre ou pas, les moyens de chauffage 7a, 7b, 8 sont commandés en fonctionnement de sorte que la température de la cavité 2 augmente dans le temps *t* selon la première courbe de température *temp1.* Ainsi, selon un mode de réalisation, les moyens de chauffage 7a, 7b, 8 sont mis en fonctionnement de la manière suivante.

Pendant la première partie à A1i-c de la première phase A1 du cycle de nettoyage par pyrolyse, c'est-à-dire entre la température ambiante et la température d'activation T_{c} du catalyseur 4, la résistance haute 7a est alimentée à 83% de sa puissance maximale (ici 1750 watts).

Dans un exemple de réalisation, La résistance haute 7a est activée à 100% de sa puissance maximale (par exemple 2100 watts) pendant une première période prédéfinie puis désactivée pendant une seconde période prédéfinie la première période prédéfinie présente une valeur de 50 secondes et la seconde période prédéfinie présente une valeur de 10 secondes. Ainsi, la résistance haute 7a est activée périodiquement toutes les 50 secondes sur 60 secondes, ce qui permet une alimentation moyenne à 83% de sa puissance maximale.

La deuxième partie A1c-p de la première phase A1 du cycle de nettoyage par pyrolyse est divisée en trois phases partielles.

Pendant une première phase partielle comprise entre la température d'activation T_{c} du catalyseur 4 et une température intermédiaire, étant par exemple ici de 420°C, la résistance haute 7a fonctionne, comme pour la première partie A1ic de la première phase A1, à 83% de sa puissance maximale et la résistance basse 7b fonctionne à 33% de sa puissance maximale, par exemple en fonctionnant à pleine puissance périodiquement pendant 20 secondes sur 60 secondes.

Pendant une seconde phase partielle débutant à la température intermédiaire, étant ici de 420°C et allant jusqu'à une seconde température intermédiaire, étant ici de 475°C, la résistance haute 7a est activée à 80%, par exemple en l'alimentant à pleine puissance périodiquement pendant 48 secondes sur 60 secondes et la résistance basse 7b est activée à pleine puissance (ici 1200 watts)

Pendant une troisième phase partielle allant de la seconde température intermédiaire, étant ici de 475°C, à la température de pyrolyse Tₚ, étant ici de 492°C, la résistance haute 7a est mise en fonctionnement à pleine puissance, la résistance basse 7b est mise en fonctionnement à pleine puissance périodiquement pendant 48 secondes sur 60 secondes (soit 80% de sa puissance maximale), et le ventilateur de brassage 8 est activé.

Finalement, comme dans le cas où la montée de température suit la seconde courbe de température *temp2,* une fois que la température de la cavité 2 est arrivée à la température de pyrolyse Tₚ, les moyens de commande gérant le fonctionnement du four de cuisson 1 commandent le maintien de la température de la cavité 2 à la température de pyrolyse Tₚ, par exemple à 492°C.

Bien entendu, les périodes prédéfinies d'activation des moyens de chauffage 7a, 7b, 8, ainsi que les puissances de chauffage peuvent être différentes afin de pouvoir reproduire les courbes de température *temp1, temp2.*

La figure 3 représente un mode de réalisation d'un procédé de nettoyage par pyrolyse conforme à l'invention.

En effet, afin de bénéficier de l'inertie thermique du moufle après un cycle de cuisson, il est nécessaire que le cycle de cuisson préalable ai été effectué.

On notera que les étapes et l'ordre de mise en œuvre des étapes représentées sur la figure 3 peut varier. En outre, certaines des étapes sont optionnelles, le procédé de nettoyage par pyrolyse pouvant être mis en œuvre selon plusieurs modes de réalisation.

Le procédé de nettoyage par pyrolyse mis en œuvre dans un appareil de cuisson 1, tel qu'un four de cuisson comme celui représenté sur la figure 1, comporte une étape de vérification de la mise en œuvre préalable d'un cycle de cuisson E1.

Le procédé de nettoyage par pyrolyse comporte en outre une étape de comparaison E2 de la température initiale Tᵢ de la cavité 2 avec une température prédéterminée.

Dans un mode de réalisation, la température prédéterminée présente une valeur de 100° C.

Cette valeur de 100° C a été déterminé empiriquement pour que la monté de température tire bénéfice de l'inertie thermique du moufle, et peut, bien entendu, présenter d'autres valeurs différentes.

Lorsque la température initiale Tᵢ est inférieure à la température prédéterminée, la montée de la température est mise en œuvre selon la première courbe de température *temp1.*

Par exemple, lorsque la température initiale Tᵢ est sensiblement égale à la température ambiante, la montée de température dans le temps est mise en œuvre selon la première courbe de température *temp1.*

Lorsque la température initiale Tᵢ est supérieure ou sensiblement égale à une température prédéterminée et qu'un cycle préalable de cuisson a été mise en œuvre (E1), la montée de température dans le temps est mise en œuvre selon la seconde courbe de température *temp2.*

Dans le mode de réalisation décrit, la vérification E1 de la mise en œuvre préalable d'un cycle de cuisson comporte une étape de comparaison E3 d'une température de cuisson Tᵤ avec une température de cuisson prédéterminée. Cette température de cuisson Tᵤ correspond à la température de cuisson du cycle de cuisson préalable au cycle de nettoyage par pyrolyse.

La température de cuisson Tᵤ peut par exemple être fixée par un utilisateur du four de cuisson 1 au moyen d'une interface homme-machine comportant des organes de commande et des afficheurs ou peut être automatiquement définie par un calculateur dans un mode de cuisson spécifique.

La température de cuisson prédéterminée présente par exemple une valeur de 140°C.

Cette valeur de 140°C correspond à une température minimale des parois 2a, 2b, 2c du moufle et pourrait bien entendu présenter d'autres valeurs.

Lorsque la température de cuisson Tᵤ est inférieure à la température de cuisson prédéterminée, la montée de température dans le temps est mise en œuvre selon la première courbe de température *temp1.*

On notera que dans ce cas, la température de la cavité 2 ne présente pas une valeur suffisante pour que la montée de température pendant le cycle de nettoyage par pyrolyse tire profit d'une inertie thermique.

Au contraire, lorsque la température de cuisson Tᵤ est supérieure ou sensiblement égale à la température de cuisson prédéterminée et que la température initiale est supérieure ou égale à la température prédéterminée, la montée de température dans le temps est mise en œuvre selon la seconde courbe de température *temp2.*

Dans le mode de réalisation décrit, la vérification E1 de la mise en œuvre préalable d'un cycle de cuisson comporte une étape de détermination du temps de cuisson du cycle de cuisson mis en œuvre préalablement au cycle de nettoyage par pyrolyse, ainsi qu'une étape de comparaison E4 du temps de cuisson déterminé avec un temps de cuisson prédéterminé t_{c}.

Lorsque le temps de cuisson est supérieur ou sensiblement égal au temps de cuisson prédéterminé te, la montée de température est mise en œuvre selon la seconde courbe de température *temp2.*

Lorsqu'un cycle de cuisson est mis en œuvre préalablement au cycle de nettoyage par pyrolyse, la température de cuisson Tᵤ est au minimum de 140°C.

Ainsi, dans un autre mode de réalisation, la détermination du temps de cuisson équivaut à déterminer le temps pendant lequel la température de cuisson Tᵤ est supérieure ou sensiblement égale à la température de cuisson prédéterminée (ici de 140°C).

Au contraire, lorsque le temps de cuisson est inférieur au temps de cuisson prédéterminé t_{c}, la température est mise en œuvre selon la première courbe de température *temp1.*

Par exemple, le temps de cuisson prédéterminé t_{c} s'élève à 25 min. Le temps de cuisson a été déterminé empiriquement pour que la cavité 2 du four de cuisson 1 mis en fonctionnement à une température de cuisson Tᵤ d'au moins 140°C ait de l'inertie thermique lorsque la montée de température suit la seconde courbe de température *temp2.*

Dans un mode de réalisation avantageuse de l'invention, le temps de cuisson prédéterminé t_{c} peut être composé par plusieurs temps de cuisson partiels associés à des cycles de cuisson différents mis en œuvre pendant une durée inférieure au temps de cuisson prédéterminé t_{c}.

Pour que les temps de cuisson partiels puissent former un temps de cuisson, la température de la cavité 2 entre des cycles de cuisson ne doit pas descendre de la température prédéterminée (ici de 100°C).

A titre d'exemple, lorsque plusieurs cycles de cuisson sont mis en œuvre, et que chaque cycle de cuisson a une durée de 15 min, ces durées de 15 min de cuisson forment un temps de cuisson unique lorsque la température de la cavité 2 est supérieure à la température prédéterminée pendant et entre la mise en œuvre des trois cycles de cuisson.

On notera que lors de l'étape de vérification E1, il est vérifié qu'un cycle de cuisson a été mise en œuvre à une température de cuisson minimale et/ou durant un temps de cuisson minimal afin de bénéficier de l'inertie thermique du moufle.

On notera que les étapes de comparaison E2, E3, E4 peuvent être mises en œuvre dans l'ordre précité, ou dans tout autre ordre.

Ainsi, le procédé de nettoyage peut être mis en œuvre selon plusieurs modes de réalisation.

Selon un mode de réalisation, le procédé de nettoyage par pyrolyse comporte l'étape de comparaison d'une température initiale Tᵢ avec la température prédéterminée E2 ainsi que l'étape de comparaison E3 de la température de cuisson Tᵤ avec la température de cuisson prédéterminée.

Selon encore un autre mode de réalisation, il comporte l'étape de comparaison E2 de la température initiale Tᵢ à la température prédéterminée, l'étape de comparaison E3 de la température de cuisson Tᵤ à la température de cuisson prédéterminée, et l'étape de comparaison E4 du temps de cuisson au temps de cuisson prédéterminé t_{c}.

Selon encore un autre mode de réalisation, il comporte l'étape de comparaison E2 de la température initiale Tᵢ à la température prédéterminée, et l'étape de comparaison E4 du temps de cuisson au temps de cuisson prédéterminé t_{c}.

Le procédé de nettoyage par pyrolyse peut comporter en outre une étape de détermination (non représentée) de la période de temps écoulé entre la fin d'un cycle de cuisson et le début d'un cycle de nettoyage par pyrolyse, ainsi qu'une étape de comparaison de cette période de temps écoulé déterminé avec une période de temps prédéterminée.

Lorsque la période de temps écoulé déterminée est inférieure à une période prédéterminée et que la température initiale Ti est supérieure ou égale à la température prédéterminée, la montée de température est mise en œuvre selon la seconde courbe de température *temp2.*

Au contraire, lorsque la période de temps écoulé est supérieure à la période de temps prédéterminée, la montée de température est mise en œuvre selon la première courbe de température *temp1.*

En effet, afin de bénéficier de l'inertie thermique du moufle, il est nécessaire que le cycle de nettoyage de pyrolyse soit effectué peu de temps après le cycle de cuisson.

En résumé, lorsque la température initiale de la cavité Tᵢ est inférieure à la température prédéterminée, la montée de température dans le temps est mise en œuvre selon la première courbe de température *temp1.*

En particulier, lorsqu'un cycle de cuisson a été préalablement mis en œuvre mais que la température initiale de la cavité Tᵢ est inférieure à la température prédéterminée, la montée de température dans le temps est mise en œuvre selon la première courbe de température *temp1.*

Lorsque le procédé de nettoyage par pyrolyse comprend l'étape de vérification de la température de cuisson Tᵤ avec la température de cuisson prédéterminée, lorsque la température de cuisson Tᵤ est inférieure à la température de cuisson prédéterminée, la montée de température dans le temps est mise en œuvre selon la première courbe de température *temp1.*

Le procédé de nettoyage par pyrolyse peut comprendre en outre une vérification du temps de cuisson, et comprend une vérification de la période de temps écoulée entre la fin d'un cycle de cuisson et le début d'un cycle de nettoyage par pyrolyse.

On notera que la température de cuisson dans un cycle de cuisson est d'au moins 140°C. Ainsi, le temps de cuisson équivaut au temps de cuisson pendant lequel la température de cuisson Tᵤ est supérieure ou sensiblement égale à la température de cuisson prédéterminée.

Ainsi, lorsque le temps de cuisson d'un cycle de cuisson est inférieur à un temps de cuisson prédéterminé t_{c}, la montée de température est mise en œuvre selon la première courbe de température *temp1*.Lorsqu'un cycle de cuisson a été mis en œuvre et que la température initiale Tᵢ de la cavité 2 est supérieure ou sensiblement égale à la température prédéterminée et, que la température de cuisson Tᵤ est supérieure ou sensiblement égale à la température de cuisson prédéterminée et/ou que le temps de cuisson est supérieur ou sensiblement égal au temps de cuisson prédéterminé t_{c}, la montée de température dans le temps est mise en œuvre selon la seconde courbe de température temps 2.

## Revendications

1. Appareil de cuisson comportant une cavité (2) et des moyens de mise en œuvre d'un cycle de nettoyage par pyrolyse dans lequel la température de la cavité augmente depuis une température initiale (Tᵢ) jusqu'à une température de pyrolyse (Tₚ), la montée de température dans le temps étant mise en œuvre selon une première courbe de température (*temp1*), représentative de l'évolution de la température dans le temps, ledit appareil de cuisson (1) étant **caractérisé en ce que** lesdits moyens de mise en œuvre d'un cycle de pyrolyse comportent des moyens de vérification de la mise en œuvre préalable d'un cycle de cuisson comportant des moyens de détermination de la période de temps écoulée entre la fin d'un cycle de cuisson et le début du cycle de nettoyage par pyrolyse et des moyens de comparaison de ladite période de temps déterminée avec une période de temps prédéterminée, lesdits moyens de mise en œuvre d'un cycle de pyrolyse comportant en outre des moyens de comparaison pour comparer ladite température initiale (Tᵢ) à une température prédéterminée, et étant configurés pour mettre en œuvre ladite montée de température dans le temps selon ladite première courbe de température (*temp1*) lorsque la température initiale (Tᵢ) est inférieure à ladite température prédéterminée et selon une seconde courbe de température *(temp2)* représentative de l'évolution de la température dans le temps lorsqu'un cycle de cuisson a été préalablement mis en œuvre et que ladite température initiale (Tᵢ) est supérieure ou sensiblement égale à ladite température prédéterminée, ladite seconde courbe de température (*temp2*) comprenant au moins une portion (*temp2(1)*) sensiblement linéaire correspondant à un intervalle de températures (I_{T}), ladite portion (*temp2(1)*) ayant une pente (α2) de valeur supérieure à la valeur de la pente (α1) d'une portion (*templ(1)*) de ladite première courbe de température (*temp1*) correspondant audit intervalle de températures (I_{T}).

2. Appareil de cuisson conforme à la revendication 1, **caractérisé en ce qu'**il comporte un catalyseur (4) pour neutraliser les fumées produites dans la cavité (2) pendant le cycle de nettoyage par pyrolyse et **en ce que** ledit cycle de nettoyage par pyrolyse comporte une première partie (A1i-c, A2i-c) dans laquelle la température de la cavité (2) augmente depuis la température initiale (Tᵢ) jusqu'à une température d'activation (T_{c}) dudit catalyseur (4) et une seconde partie (A1c-p, A2c-p) dans laquelle la température augmente depuis ladite température d'activation (T_{c}) du catalyseur (4) jusqu'à ladite température de pyrolyse (Tₚ), ledit intervalle de températures (I_{T}) correspondant sensiblement à la seconde partie (A1c-p, A2c-p) du cycle de nettoyage par pyrolyse.

3. Appareil de cuisson conforme à l'une des revendications 1 ou 2, **caractérisé en ce qu'**il comporte un ventilateur d'extraction (6) pour extraire les fumées produites dans la cavité (2) pendant le cycle de nettoyage par pyrolyse, et des moyens de commande dudit ventilateur d'extraction (6) configurés pour commander en fonctionnement ledit ventilateur d'extraction (6) à une vitesse de rotation, ladite vitesse de rotation dudit ventilateur d'extraction (6) étant fonction de la température de ladite cavité (2).

4. Appareil de cuisson conforme à l'une des revendications 1 à 3, **caractérisé en ce que** les moyens de mise en œuvre d'un cycle de nettoyage par pyrolyse comportent des moyens de chauffage (7a, 7b, 8) configurés de façon à ce que la température de la cavité (2) augmente selon la première courbe de température (*temp1*) ou selon la seconde courbe de température (*temp2*)*.*

5. Appareil de cuisson conforme à l'une des revendications 1 à 4, **caractérisé en ce que** ladite température prédéterminée est sensiblement égale à 100°C.

6. Appareil de cuisson conforme à l'une des revendications 1 à 5, **caractérisé en ce qu'**il est un four de cuisson.

7. Procédé de nettoyage par pyrolyse pour un appareil de cuisson (1) comportant une cavité (2) et mettant en œuvre un cycle de nettoyage par pyrolyse dans lequel la température de la cavité augmente depuis une température initiale (Tᵢ) jusqu'à une température de pyrolyse (Tₚ), ladite montée de température dans le temps étant mise en œuvre selon une première courbe de température (*temp1*), représentative de l'évolution de la température dans le temps, ledit procédé de nettoyage par pyrolyse étant **caractérisé en ce qu'**il comporte la vérification (E1) de la mise en œuvre préalable d'un cycle de cuisson et la comparaison (E2) de la température initiale (Tᵢ) à une température prédéterminée, ladite vérification (E1) comportant une étape de détermination de la période de temps écoulée entre la fin d'un cycle de cuisson et le début du cycle de nettoyage par pyrolyse, et une étape de comparaison de ladite période de temps écoulée déterminée avec une période de temps prédéterminée, ladite montée de température dans le temps étant mise en œuvre selon ladite première courbe de température *(temp1)* lorsque ladite température initiale (Tᵢ) est inférieure à ladite température prédéterminée et selon une seconde courbe de température (*temp2*) représentative de l'évolution de la température dans le temps lorsque un cycle de cuisson a préalablement été mis en œuvre et que ladite température initiale (Tᵢ) est supérieure ou sensiblement égale à ladite température prédéterminée, ladite seconde courbe de température (*temp2*) comprenant au moins une portion (*temp2(1)*) sensiblement linéaire correspondant à un intervalle de températures (I_{T}), ladite portion (*temp2(1)*) ayant une pente (α2) de valeur supérieure à la valeur de la pente (α1) d'une portion (*temp1(1)*) de ladite première courbe de température (*temp1*) correspondant audit intervalle de températures (I_{T}).

8. Procédé de nettoyage par pyrolyse conforme à la revendication 7, **caractérisé en ce que** ledit cycle de nettoyage par pyrolyse comporte une première partie (A1i-c, A2i-c) dans laquelle la température de la cavité (2) augmente depuis la température initiale (Tᵢ) jusqu'à une température d'activation (T_{c}) d'un catalyseur (4) neutralisant les fumées produites dans la cavité (2) pendant le cycle de nettoyage par pyrolyse, et une seconde partie (A1c-p, A2c-p) dans laquelle la température augmente depuis ladite température d'activation (T_{c}) du catalyseur (4) jusqu'à ladite température de pyrolyse (Tₚ), ledit intervalle de températures correspondant sensiblement à la seconde partie (A1 c-p, A2c-p) du cycle de nettoyage par pyrolyse.

9. Procédé de nettoyage par pyrolyse conforme à l'une des revendications 7 ou 8, **caractérisé en ce qu'**il comporte la commande d'un ventilateur d'extraction (6) des fumées produites dans la cavité (2) pendant le cycle de nettoyage par pyrolyse, à une vitesse de rotation étant fonction de la température de la cavité (2).

10. Procédé de nettoyage par pyrolyse conforme à la revendication 9, **caractérisé en ce que** la commande du ventilateur d'extraction (6) comporte la mise en fonctionnement dudit ventilateur d'extraction (6) à une vitesse minimale de rotation lorsque ladite cavité (2) se trouve à ladite température initiale (Tᵢ), la vitesse de rotation dudit ventilateur d'extraction (6) augmentant lorsque la température de ladite cavité (2) augmente.

11. Procédé de nettoyage par pyrolyse conforme à l'une des revendications 7 à 10, **caractérisé en ce qu'**il comporte la commande en fonctionnement des moyens de chauffage pendant une période de temps prédéterminée et à une puissance prédéterminée de façon à ce que la température de la cavité (2) augmente selon la première courbe de température (*temp1*) ou la seconde courbe de température (*temp2*).

12. Procédé de nettoyage par pyrolyse conforme à l'une des revendications 7 à 11, **caractérisé en ce que** ladite température prédéterminée est sensiblement égale à 100°C.

13. Procédé de nettoyage par pyrolyse conforme à l'une des revendications 7 à 12, **caractérisé en ce que** la montée de température dans le temps est mise en œuvre selon la seconde courbe de température (*temp2*) lorsque ladite période de temps déterminée est inférieure à une période prédéterminée.

14. Procédé de nettoyage par pyrolyse conforme à l'une des revendications 7 à 13, **caractérisé en ce que** ladite vérification de la mise en œuvre préalable d'un cycle de cuisson comporte la comparaison (E3) d'une température de cuisson (Tᵤ) pendant ledit cycle de cuisson préalable à une température de cuisson prédéterminée.

15. Procédé de nettoyage par pyrolyse conforme à la revendication 14, **caractérisé en ce que** la montée de température dans le temps est mise en œuvre selon ladite seconde courbe de température (*temp2*), lorsque la température de cuisson (Tᵤ) est supérieure ou sensiblement égale à la température de cuisson prédéterminée.

16. Procédé de nettoyage par pyrolyse conforme à l'une des revendications 7 à 15, **caractérisé en ce que** ladite vérification de la mise en œuvre préalable d'un cycle de cuisson comporte la détermination du temps de cuisson (E4) dudit cycle de cuisson, et la comparaison du temps de cuisson déterminé avec un temps de cuisson prédéterminé.

17. Procédé de nettoyage par pyrolyse conforme à la revendication 16, **caractérisé en ce que** la montée de température dans le temps est mise en œuvre selon ladite seconde courbe de température (*temp2*) lorsque ledit temps de cuisson est supérieur ou sensiblement égal au temps de cuisson prédéterminé.

18. Procédé de nettoyage par pyrolyse conforme à l'une des revendications 14 à 17, **caractérisé en ce que** ladite température de cuisson prédéterminée est sensiblement égale à 140°.

19. Procédé de nettoyage par pyrolyse conforme à l'une des revendications 14 à 17, **caractérisé en ce que** plusieurs cycles de cuisson ont été préalablement mis en œuvre, chaque cycle de cuisson ayant un temps de cuisson partiel associé, lesdits temps de cuisson correspondant à la somme desdits plusieurs temps de cuisson partiels lorsque la température de la cavité (2) est supérieure à la température prédéterminée entre la mise en œuvre des cycles de cuisson.

## Patentansprüche

1. Gargerät mit einem Hohlraum (2) und Mitteln zur Durchführung eines Reinigungszyklus durch Pyrolyse, bei dem die Temperatur des Hohlraums von einer Anfangstemperatur (Tᵢ) auf eine Pyrolysetemperatur (Tₚ) ansteigt, wobei der zeitliche Temperaturanstieg gemäß einer ersten Temperaturkurve (*temp1*) erfolgt, die für den zeitlichen Verlauf der Temperatur repräsentativ ist, wobei das Gargerät (1) **dadurch gekennzeichnet ist, dass** die Mittel zur Durchführung eines Pyrolysezyklus Mittel zur Überprüfung der vorherigen Durchführung eines Garzyklus umfassen, die Mittel zur Bestimmung der zwischen dem Ende eines Garzyklus und dem Beginn des Pyrolyse-Reinigungszyklus verstrichenen Zeitspanne und Mittel zum Vergleichen der bestimmten Zeitspanne mit einer vorbestimmten Zeitspanne umfassen, wobei die Mittel zur Durchführung eines Pyrolysezyklus ferner Vergleichsmittel zum Vergleichen der Anfangstemperatur (Tᵢ) mit einer vorbestimmten Temperatur umfassen und dazu ausgelegt sind, dass der zeitliche Temperaturanstieg gemäß der ersten Temperaturkurve (*temp1*) dann erfolgt, wenn die Anfangstemperatur (Tᵢ) niedriger als die vorbestimmte Temperatur ist, und gemäß einer zweiten Temperaturkurve (*temp2*)*,* die für den zeitlichen Verlauf der Temperatur repräsentativ ist, dann erfolgt, wenn zuvor ein Garzyklus durchgeführt worden ist und wenn die Anfangstemperatur (Tᵢ) höher oder im Wesentlichen gleich der vorbestimmten Temperatur ist, wobei die zweite Temperaturkurve (*temp2*) zumindest einen im Wesentlichen linearen Abschnitt (*temp2(1)*) umfasst, der einem Temperaturbereich (I_{T}) entspricht, wobei der Abschnitt (*temp2(1)*) eine Steigung (α2) von größerem Wert als der Wert der Steigung (α1) eines Abschnitts (*temp1(1)*) der ersten Temperaturkurve (*temp1*) hat, der dem Temperaturbereich (I_{T}) entspricht.

2. Gargerät nach Anspruch 1, **dadurch gekennzeichnet, dass** es einen Katalysator (4) zum Neutralisieren von Rauchgasen enthält, die während des Pyrolyse-Reinigungszyklus in dem Hohlraum (2) erzeugt werden, und dass der Pyrolyse-Reinigungszyklus einen ersten Abschnitt (A1i-c, A2i-c) umfasst, in dem die Temperatur des Hohlraums (2) von der Anfangstemperatur (Tᵢ) auf eine Aktivierungstemperatur (T_{c}) des Katalysators (4) ansteigt, sowie einen zweiten Abschnitt (A1c-p, A2c-p), in dem die Temperatur von der Aktivierungstemperatur (T_{c}) des Katalysators (4) auf die Pyrolysetemperatur (Tₚ) ansteigt, wobei der Temperaturbereich (I_{T}) im Wesentlichen dem zweiten Abschnitt (A1c-p, A2c-p) des Pyrolyse-Reinigungszyklus entspricht.

3. Gargerät nach einem der Ansprüche 1 oder 2, **dadurch gekennzeichnet, dass** es einen Absaugventilator (6) zum Absaugen von Rauchgasen enthält, die während des Pyrolyse-Reinigungszyklus in dem Hohlraum (2) erzeugt werden, sowie Steuermittel zum Steuern des Absaugventilators (6), die dazu ausgelegt sind, im Betrieb den Absaugventilator (6) mit einer Drehzahl anzusteuern, wobei die Drehzahl des Absaugventilators (6) Funktion der Temperatur des Hohlraums (2) ist.

4. Gargerät nach einem der Ansprüche 1 bis 3, **dadurch gekennzeichnet, dass** die Mittel zur Durchführung eines Pyrolyse-Reinigungszyklus Heizmittel (7a, 7b, 8) enthalten, die so ausgelegt sind, dass die Temperatur des Hohlraums (2) gemäß der ersten Temperaturkurve (*temp1*) oder gemäß der zweiten Temperaturkurve (*temp2*) ansteigt.

5. Gargerät nach einem der Ansprüche 1 bis 4, **dadurch gekennzeichnet, dass** die vorbestimmte Temperatur im Wesentlichen gleich 100°C ist.

6. Gargerät nach einem der Ansprüche 1 bis 5, **dadurch gekennzeichnet, dass** es ein Backofen ist.

7. Pyrolyse-Reinigungsverfahren für ein Gargerät (1) mit einem Hohlraum (2) und zur Durchführung eines Reinigungszyklus durch Pyrolyse, bei dem die Temperatur des Hohlraums von einer Anfangstemperatur (Tᵢ) auf eine Pyrolysetemperatur (Tₚ) ansteigt, wobei der zeitliche Temperaturanstieg gemäß einer ersten Temperaturkurve (*temp1*) erfolgt, die für den zeitlichen Verlauf der Temperatur repräsentativ ist, wobei das Pyrolyse-Reinigungsverfahren **dadurch gekennzeichnet ist, dass** es das Überprüfen (E1) der vorherigen Durchführung eines Garzyklus und das Vergleichen (E2) der Anfangstemperatur (Tᵢ) mit einer vorbestimmten Temperatur umfasst, wobei die Überprüfung (E1) einen Schritt des Bestimmens der zwischen dem Ende eines Garzyklus und dem Beginn des Pyrolyse-Reinigungszyklus verstrichenen Zeitspanne und einen Schritt des Vergleichens der bestimmten verstrichenen Zeitspanne mit einer vorbestimmten Zeitspanne umfasst, wobei der zeitliche Temperaturanstieg gemäß der ersten Temperaturkurve (*temp1*) dann erfolgt, wenn die Anfangstemperatur (Tᵢ) niedriger als die vorbestimmte Temperatur ist, und gemäß einer zweiten Temperaturkurve (*temp2*), die für den zeitlichen Verlauf der Temperatur repräsentativ ist, dann erfolgt, wenn zuvor ein Garzyklus durchgeführt worden ist und wenn die Anfangstemperatur (Tᵢ) höher oder im Wesentlichen gleich der vorbestimmten Temperatur ist, wobei die zweite Temperaturkurve (*temp2*) zumindest einen im Wesentlichen linearen Abschnitt (*temp2(1)*) umfasst, der einem Temperaturbereich (I_{T}) entspricht, wobei der Abschnitt (*temp2(1)*) eine Steigung (α2) von größerem Wert als der Wert der Steigung (α1) eines Abschnitts (*temp1(1)*) der ersten Temperaturkurve (*temp1)* hat, der dem Temperaturbereich (I_{T}) entspricht.

8. Pyrolyse-Reinigungsverfahren nach Anspruch 7, **dadurch gekennzeichnet, dass** der Pyrolyse-Reinigungszyklus einen ersten Abschnitt (A1i-c, A2i-c) umfasst, in dem die Temperatur des Hohlraums (2) von der Anfangstemperatur (Tᵢ) auf eine Aktivierungstemperatur (T_{c}) eines Katalysators (4) ansteigt, der die Rauchgase neutralisiert, die während des Pyrolyse-Reinigungszyklus in dem Hohlraum (2) erzeugt werden, sowie einen zweiten Abschnitt (A1c-p, A2c-p), in dem die Temperatur von der Aktivierungstemperatur (T_{c}) des Katalysators (4) auf die Pyrolysetemperatur (Tₚ) ansteigt, wobei der Temperaturbereich im Wesentlichen dem zweiten Abschnitt (A1c-p, A2c-p) des Pyrolyse-Reinigungszyklus entspricht.

9. Pyrolyse-Reinigungsverfahren nach einem der Ansprüche 7 oder 8, **dadurch gekennzeichnet, dass** es das Ansteuern eines Absaugventilators (6) zum Absaugen von Rauchgasen, die während des Pyrolyse-Reinigungszyklus in dem Hohlraum (2) erzeugt werden, mit einer Drehzahl umfasst, die Funktion der Temperatur des Hohlraums (2) ist.

10. Pyrolyse-Reinigungsverfahren nach Anspruch 9, **dadurch gekennzeichnet, dass** das Ansteuern des Absaugventilators (6) das Betreiben des Absaugventilators (6) mit einer Mindestdrehzahl umfasst, wenn der Hohlraum (2) sich auf der Anfangstemperatur (Tᵢ) befindet, wobei die Drehzahl des Absaugventilators (6) ansteigt, wenn die Temperatur des Hohlraums (2) ansteigt.

11. Pyrolyse-Reinigungsverfahren nach einem der Ansprüche 7 bis 10, **dadurch gekennzeichnet, dass** es das Steuern der Heizmittel im Betrieb für eine vorbestimmte Zeitspanne und mit einer vorbestimmten Leistung umfasst, so dass die Temperatur des Hohlraums (2) gemäß der ersten Temperaturkurve (*temp1*) oder gemäß der zweiten Temperaturkurve (*temp2*) ansteigt.

12. Pyrolyse-Reinigungsverfahren nach einem der Ansprüche 7 bis 11, **dadurch gekennzeichnet, dass** die vorbestimmte Temperatur im Wesentlichen gleich 100 °C ist.

13. Pyrolyse-Reinigungsverfahren nach einem der Ansprüche 7 bis 12, **dadurch gekennzeichnet, dass** der zeitliche Temperaturanstieg gemäß der zweiten Temperaturkurve (*temp2*) dann erfolgt, wenn die bestimmte Zeitspanne geringer als eine vorbestimmte Zeitspanne ist.

14. Pyrolyse-Reinigungsverfahren nach einem der Ansprüche 7 bis 13, **dadurch gekennzeichnet, dass** das Überprüfen der vorherigen Durchführung eines Garzyklus das Vergleichen (E3) einer Gartemperatur (Tᵤ) während des vorherigen Garzyklus mit einer vorbestimmten Gartemperatur umfasst.

15. Pyrolyse-Reinigungsverfahren nach Anspruch 14, **dadurch gekennzeichnet, dass** der zeitliche Temperaturanstieg gemäß der zweiten Temperaturkurve (*temp2*) dann erfolgt, wenn die Gartemperatur (Tᵤ) höher oder im Wesentlichen gleich der vorbestimmten Gartemperatur ist.

16. Pyrolyse-Reinigungsverfahren nach einem der Ansprüche 7 bis 15, **dadurch gekennzeichnet, dass** das Überprüfen der vorherigen Durchführung eines Garzyklus das Bestimmen der Garzeit (E4) des Garzyklus und das Vergleichen der bestimmten Garzeit mit einer vorbestimmten Garzeit umfasst.

17. Pyrolyse-Reinigungsverfahren nach Anspruch 16, **dadurch gekennzeichnet, dass** der zeitliche Temperaturanstieg gemäß der zweiten Temperaturkurve (*temp2*) dann erfolgt, wenn die Garzeit höher oder im Wesentlichen gleich der vorbestimmten Garzeit ist.

18. Pyrolyse-Reinigungsverfahren nach einem der Ansprüche 14 bis 17, **dadurch gekennzeichnet, dass** die vorbestimmte Garzeit im Wesentlichen gleich 140° ist.

19. Pyrolyse-Reinigungsverfahren nach einem der Ansprüche 14 bis 17, **dadurch gekennzeichnet, dass** zuvor mehrere Garzyklen durchgeführt wurden, wobei jeder Garzyklus eine zugeordnete Teilgarzeit hat, wobei die Garzeiten der Summe der mehreren Teilgarzeiten entsprechen, wenn die Temperatur des Hohlraums (2) höher als die vorbestimmte Temperatur zwischen der Durchführung der Garzyklen ist.

## Claims

1. A cooking appliance comprising a cavity (2) and means for implementing a cycle of cleaning by pyrolysis in which the temperature of the cavity increases from an initial temperature (Tᵢ) to a pyrolysis temperature (Tₚ), the temperature rise over time being implemented according to a first temperature curve (*temp1*)*,* representing the change in temperature over time, said cooking appliance (1) being **characterized in that** said means for implementing a pyrolysis cycle comprise means for checking the prior implementation of a cooking cycle comprising means for determining the period of time elapsed between the end of a cooking cycle and the start of the cycle of cleaning by pyrolysis and means for comparing said determined period of time with a predetermined period of time, said means for implementing a pyrolysis cycle further comprising comparison means for comparing said initial temperature (Tᵢ) with a predetermined temperature, and being configured to implement said temperature rise over time according to said temperature curve (*temp1*) when the initial temperature (Tᵢ) is less than said predetermined temperature and according to a second temperature curve (*temp2*) representing the temperature change over time when a cooking cycle has been implemented in advance and said initial temperature (Tᵢ) is greater than or substantially equal to said predetermined temperature, said second temperature curve (*temp2*) comprising at least one substantially linear portion (*temp2(1)*) corresponding to a range of temperatures (I_{T}), said portion (*temp2(1)*) having a slope (α2) of greater value than the value of the slope (α1) of a portion (*temp1(1)*) of said first temperature curve (*temp1*) corresponding to said range of temperatures (I_{T}).

2. A cooking appliance according to claim 1, **characterized in that** it comprises a catalyst (4) to neutralize the fumes produced in the cavity (2) during the cycle of cleaning by pyrolysis and **in that** said cycle of cleaning by pyrolysis comprises a first part (A1_{i-c}, A2_{i-c}) in which the temperature of the cavity (2) increases from said initial temperature (Tᵢ) to an activation temperature (T_{c}) of said catalyst (4) and a second part (A1_{c-p}, A2_{c-p}) in which the temperature increases from said activation temperature (T_{c}) of the catalyst (4) to said pyrolysis temperature (Tₚ), said range of temperatures (I_{T}) substantially corresponding to the second part (A1_{c-p}, A2_{c-p}) of the cycle of cleaning by pyrolysis.

3. A cooking appliance according to one of claims 1 or 2, **characterized in that** it comprises an extractor fan (6) for extracting the fumes produced in the cavity (2) during the cycle of cleaning by pyrolysis, and actuation means of said extractor fan (6) configured to actuate said extractor fan (6) in operation to a rotational speed, said rotational speed of said extractor fan (6) being a function of the temperature of said cavity (2).

4. A cooking appliance according to one of claims 1 to 3, **characterized in that** the means for implementing a cycle of cleaning by pyrolysis comprise heating means (7a, 7b, 8) configured such that the temperature of the cavity (2) increases according to a first temperature curve (*temp1*) or according to a second temperature curve (*temp2*).

5. A cooking appliance according to one of claims 1 to 4, **characterized in that** said predetermined temperature is substantially equal to 100°C.

6. A cooking appliance according to one of claims 1 to 5, **characterized in that** it is a cooking oven.

7. A method of cleaning by pyrolysis for a cooking appliance (1) comprising a cavity (2) and implementing a cycle of cleaning by pyrolysis in which the temperature of the cavity increases from an initial temperature (Tᵢ) to a pyrolysis temperature (Tₚ), said temperature rise over time being implemented according to a first temperature curve (*temp1*)*,* representing the change in temperature over time, said method of cleaning by pyrolysis being **characterized in that** it comprises checking (E1) the prior implementation of a cooking cycle and comparing (E2) the initial temperature (Tᵢ) with a predetermined temperature, said checking (E1) comprising a step of determining the elapsed period of time between the end of a cooking cycle and the start of the cycle of cleaning by pyrolysis, and a step of comparing said determined elapsed period of time with a predetermined period of time, said temperature rise over time being implemented according to said first temperature curve (*temp1*) when the said initial temperature (Tᵢ) is less than said predetermined temperature and according to a second temperature curve (*temp2*) representing the temperature change over time when a cooking cycle has been implemented in advance and said initial temperature (Tᵢ) is greater than or substantially equal to said predetermined temperature, said second temperature curve (*temp2*) comprising at least one substantially linear portion (*temp2(1)*) corresponding to a range of temperatures (I_{T}), said portion (*temp2(1)*) having a slope (α2) of greater value than the value of the slope (α1) of a portion (*temp1(1)*) of said first temperature curve (*temp1*) corresponding to said range of temperatures (I_{T}).

8. A method of cleaning by pyrolysis according to claim 7, **characterized in that** said cycle of cleaning by pyrolysis comprises a first part (A1_{i-c}, A2_{i-c}) in which the temperature of the cavity (2) increases from said initial temperature (Tᵢ) to an activation temperature (T_{c}) of a catalyst (4) neutralizing the fumes produced in the cavity (2) during the cycle of cleaning by pyrolysis, and a second part (A1_{c-p}, A2_{c-p}) in which the temperature increases from said activation temperature (T_{c}) of the catalyst (4) to said pyrolysis temperature (Tₚ), said range of temperatures substantially corresponding to the second part (A1_{c-p}, A2_{c-p}) of the cycle of cleaning by pyrolysis.

9. A method of cleaning by pyrolysis according to one of claims 7 or 8, **characterized in that** it comprises actuating an extractor fan (6) for the fumes produced in the cavity (2) during the cycle of cleaning by pyrolysis, to a rotational speed that is a function of the cavity temperature (2).

10. A method of cleaning by pyrolysis according to claim 9, **characterized in that** the actuation of the extractor fan (6) comprises putting said extractor fan (6) into operation at a minimum rotational speed when said cavity (2) is at said initial temperature (Tᵢ), the rotational speed of said extractor fan (6) increasing when the temperature of said cavity (2) increases.

11. A method of cleaning by pyrolysis according to one of claims 7 to 10, **characterized in that** it comprises the actuation in operation of the heating means for a predetermined period of time and at a predetermined power such that the temperature of the cavity (2) increases according to the first temperature curve (*temp1*) or the second temperature curve (*temp2*)*.*

12. A method of cleaning by pyrolysis according to one of claims 7 to 11, **characterized in that** said predetermined temperature is substantially equal to 100°C.

13. A method of cleaning by pyrolysis according to one of claims 7 to 12, **characterized in that** the temperature rise over time is implemented according to the second temperature curve (*temp2*) when said determined period of time is less than a predetermined period.

14. A method of cleaning by pyrolysis according to one of claims 7 to 13, **characterized in that** said checking of the prior implementation of a cooking cycle comprises comparing (E3) a cooking temperature (Tᵤ) during said prior cooking cycle to a predetermined cooking temperature.

15. A method of cleaning by pyrolysis according to claim 14, **characterized in that** the temperature rise over time is implemented according to said second temperature curve (*temp2*)*,* when said determined cooking time (Tu) is greater than or substantially equal to the predetermined cooking temperature.

16. A method of cleaning by pyrolysis according to one of claims 7 to 15, **characterized in that** said checking of the prior implementation of a cooking cycle comprises determining the cooking time (E4) of said cooking cycle, and comparing the determined cooking time with a predetermined cooking time.

17. A method of cleaning by pyrolysis according to claim 16, **characterized in that** the temperature rise over time is implemented according to said second temperature curve (*temp2*)*,* when said cooking time is greater than or substantially equal to the predetermined cooking time.

18. A method of cleaning by pyrolysis according to one of claims 14 to 17, **characterized in that** said predetermined cooking temperature is substantially equal to 140°.

19. A method of cleaning by pyrolysis according to one of claims 14 to 17, **characterized in that** several cooking cycles have been implemented in advance, each cooking cycle having an associated partial cooking time, said cooking times corresponding to the sum of said several partial cooking times when the temperature of the cavity (2) is greater than the predetermined temperature between the implementation of the cooking cycles.
